# EUROPÄISCHE PATENTSCHRIFT

(11) **EP 0 004 910 B1**
(45) Veröffentlichungstag und Bekanntmachung des Hinweises auf die Patenterteilung: **23.06.1982**
(21) Anmeldenummer: 79101029.1
(22) Anmeldetag: 04.04.1979
(51) Int. Cl.: G08B 26/00, H04Q 9/00

(54) **Gefahrenmeldeanlage**
Annunciator of danger
Avertisseur de danger

(30) Priorität: 19.04.1978 DE 2817053
(43) Veröffentlichungstag der Anmeldung: 31.10.1979
(73) Patentinhaber: SIEMENS AKTIENGESELLSCHAFT, 80333 München (DE)
(72) Erfinder: Schreyer, Karlheinz, D-8190 Wolfratshausen (DE); Thilo, Peer, Dr., D-8000 München 71 (DE)

## Beschreibung

Die Erfindung bezieht sich auf eine Gefahrenmeldeanlage mit einer Mehrzahl von über Meldeleitungen an eine Zentrale angeschalteten Meldern, wobei der Zustand der Melder in der Zentrale über Prüfeinrichtungen feststellbar und über eine Auswerteeinrichtung anzeigbar ist, wobei in der Zentrale ein Schreib-Lese-Speicher zur Speicherung des Belegungszustandes jeder Meldeleitung sowie eine Multiplex-Abfrageeinrichtung zur Abfrage der einzelnen Meldeleitungen und der zugehörigen Speicherplätze vorgesehen ist, und wobei schließlich die abgefragten Meldersignale zusammen mit den abgefragten Speichersignalen über eine Vergleichseinrichtung geführt und nur dann an die Auswerteeinrichtung weiterschaltbar ist, wenn der zugehörige Speicherplatz als belegt ermittelt wird.

In Gefahrenmeldeanlagen, beispielsweise öffentlichen Brandmeldesystemen, müssen alle für die Funktion wichtigen Teile automatisch überwacht werden. Ein Ausfall eines dieser Teile muß als Störung angezeigt werden. Im allgemeinen sind solche Anlagen modular aufgebaut, insbesondere sind an die Anschaltbaugruppen der Meldeleitungen und der Ein- und Ausgabeelemente meist mehrere Leitungen anschließbar. Daher ist es notwendig, den tatsächlich angeschalteten Meldern die richtige Anzeige zuzuordnen und dafür zu sorgen, daß von nicht beschalteten Meldeleitungen keine Störungsanzeigen bewirkt werden.

Bei herkömmlichen Anlagen geschieht dies auf zweierlei Art. Im einen Fall wird die Weiterleitung des Alarms mittels spezieller Leitungen rangiert und, wenn nicht gewünscht, durch Unterbrechen dieser Leitungen verhindert. Im anderen Fall wird eine funktionstüchtige Schnittstelle simmuliert, z.B. durch ein besonderes Abschlußglied, welches einen funktionsbereiten Melder vortäuscht. In beiden Fällen muß bei jeder Änderung ein Eingriff von Hand in der Verdrahtung der Anlage vorgenommen werden. Die hierzu notwendigen Schraub- oder Lötarbeiten erfordern viel Zeit und bringen im übrigen immer die Gefahr von Leitungsverwechslungen und falschen Anschlüssen mit sich.

Um diese Nachteile zu beseitigen, könnte man daran denken, die gesamte Melderkonfiguration in einem Schreib-Lese-Speicher in der Zentrale zu speichern und die Meldersignale nur dann auszuwerten, wenn der betreffende Melder im Speicher als vorhanden angegeben ist. Allerdings ist das Beschreiben des Speichers von Hand zumindest für größere Anlagen umständlich, zumal nach jedem Netzausfall oder nach jeder Abschaltung der Anlage die gesamte Melderkonfiguration neu eingespeichert werden muß.

Aufgabe der Erfindung ist es, eine Gefahrenmeideanlage der eingangs erwähnten Art so weiterzubilden, daß der tatsächliche Belegungszustand aller Meldeleitungen auf einfache Weise kontrolliert und in den Schreib-Lese-Speicher der Zentrale eingegeben werden kann.

Der Oberbegriff des Anspruchs 1 geht von einer Europäischen Anmeldung Nr. 79101031.7 (Prioritätstag 19.4.78) ans.

Erfindungsgemäß wird diese Aufgabe dadurch gelöst, daß am Eingang des Schreib-Lese-Speichers eine Multiplex-Eingabe-Einrichtung vorgesehen ist, welche der Multiplex-Abfrage- einrichtung synchron nachgeschaltet ist und über einen Umschalter derart anschaltbar ist. daß der momentane Belegungszustand aller Meldeleitungen feststellbar und automatisch in den Speicher einschreibbar ist.

Durch die erfindungsgemäße Multiplex-Eingabeeinrichtung wird der Speicher automatisch von der Abfrageeinrichtung aus beschrieben; vorzugsweise wird dies über einen Mikrocomputer gesteuert. Damit kann die Systemkonfiguration nach jeder neuen Inbetriebnahme der Anlage schnell und automatisch gewonnen werden. Nach diesem Einschreiben ist es möglich, zunächst den Ist-Zustand der Anlage zu kontrollieren. Hierzu ist zweckmäßigerweise eine Anzeigevorrichtung vorgesehen, in welcher die gespeicherte Belegung jeder einzelnen Meldeleitung sichtbar gemacht werden kann. Nach der Kontrolle des Ist-Zustandes der Anlage kann über eine Umschalter, also eine Befehlstaste, die als fehlerfrei erkannte Anlage in Betrieb genommen werden. Von da an wird jede Abweichung von dem nunmehr definierten Sollzustand als Störung gewertet.

Die Erfindung wird nachfolgend an einem Ausführungsbeispiel anhand der Zeichnung näher erläutert.

Die einzige Figur zeigt das Schaltbild einer erfindungsgemäßen Gefahrenmeldeanlage mit einer Zentrale Z, von der aus einzelne Meldelinien L1 bis Ln zu den Meldern M1 bis Mn führen. Die Meldeleitungen führen jeweils zu einer Melderanschaltung MA1 bis MAn, in welcher die Leitung bzw. die angeschlossenen Melder aus ihren Zustand überprüft werden. Je nach diesem Zustand erscheint an einem der drei Ausgänge ein Signal r für Ruhezustand, a für Alarmzustand oder s für Störungsmeldung.

Nimmt man als Beispiel die Verwendung von Diodenmeldern an, wie bei M1 dargestellt, so ergeben sich diese Meldesignale in folgender Weise: Von der Melderanschaltung MA1 wird ein Wechselstrom oder ein Gleichstrom mit abwechselnder Polarität auf die Meldeleitung L1 gegeben. Solange der Alarmknopf AK im Ruhezustand ist, fließt die eine Halbwelle des Leitungsstroms über die Diode D1 und ergibt in der Melderanschaltung MA1 das Ruhesignal r. Wird der Alarmknopf AK gedrückt, so fließt die andere Halbwelle des Leitungsstroms über die Diode D2 und ergibt in der Melderanschaltung MA1 das Alarmsignal a. Bei Leitungsunterbrechung kann überhaupt kein Strom über den Melder M1 fließen. Dies wird in der Melderanschaltung als Störungssignal s ausgewertet. Dieses Störungssignal wird auch erzeugt, wenn durch einen Leitungskurzschluß beide Halbwellen empfangen werden können. Ist kein Melder an die Leitung angeschlossen, so würde diese ebenfalls als Störungssignal gemeldet, wenn nicht in der Zentrale entsprechende Vorkehrungen getroffen würden.

Die Ausgangssignale der Meldeanschaltungen MA ... MAn werden über Multiplex-Abfrage-Einrichtungen synchron abgefragt, und zwar die Alarmsignale a über die Abfrageeinrichtung MX1, die Störungssignale s über die Abfrageeinrichtung MX2 und die Ruhesignale r über die Abfrageeinrichtung MX3. Die Alarmsignale a und die Störungssignale s werden jeweils über eine Vergleichseinrichtung VG einer Auswerteeinrichtung für Alarmsignale AA bzw. einer Störungsauswertung AS zugeführt.

Um jedoch eine Auswertung von Alarm- und Störungssignalen nur dann vorzunehmen, wenn die betreffende Leitung auch tatsächlich belegt ist, ist in der Zentrale weiterhin ein Speicher SP vorgesehen, dessen einzelne Speicherplätze Sp1 ... Spn jeweils einer Meldeleitung zugeordnet sind und in denen der Belegtzustand dieser betreffenden Meldeleitung speicherbar ist. Diese Speicherplätze Sp1 ... Spn werden über die Multiplex-Abfrageeinrichtung MX7 synchron mit den Melderanschaltungen abgetastet, und das aus dem Speicherplatz jeweils ausgelesene Signal wird in der Vergleichseinrichtung VG mit dem ankommenden Störungs-oder Alarmsignal verglichen. Über die Koinzidenzglieder AN1 und AN2 wird ein solches Meldersignal nur dann an die Auswerteeinrichtung AA bzw. AS weitergegeben, wenn der betreffende Speicherplatz als belegt gekennzeichnet ist, also eine logische Eins zeigt.

Zum automatischen Beschreiben des Speichers SP ist diesem eine Multiplex-Eingabe-Einrichtung MX8 vorgeschaltet, welche ebenfalls synchron mit den Abfrageeinrichtungen MX1, MX2 und MX3 abläuft. Soll nun der Ist-Zustand der Meldeanlage erfaßt und gespeichert werden, also bei der Inbetriebnahme, dann ist zunächst die Betriebstaste BT noch offen. Die UND-Glieder AN1 und AN2 sind über das UND-Glied AN3 gesperrt und lassen keine von den Melderanschaltungen abgegebenen Signale passieren. Über das ODER-Glied OR1 und das UND-Glied AN4 wird dagegen in den Speicher SP jeweils ein Belegtzustand eingeschrieben, wenn von der betreffenden Melderanschaltung MA1 ... MAn ein Ruhesignal r oder ein Alarmsignal a gemeldet wird. In diesen Fällen ist ein Melder an der betreffenden Melderleitung angeschaltet.

Wird ein Störungssignal s gemeldet, so wird in dem betreffenden Speicherplatz Sp eine logische Null eingeschrieben, d.h. daß die betreffende Melderleitung als "nicht belegt" gespeichert wird. Ist der gesamte Speicher SP beschrieben, so kann über eine Anzeigeeinrichtung mit Leuchtdioden LD1 ... LDn der Ist-Zustand der Anlage geprüft werden. Wird dieser Zustand als richtig befunden, so kann über die Betriebstaste BT die Anlage in Betrieb genommen werden. Nunmehr wird über das Negationsglied NE das UND-Glied AN4 gesperrt, so daß der Speicherzustand nicht mehr verändert werden kann. Über die UND-Glieder AN1 und AN2 werden der Auswerteeinrichtung AA bzw. AS nur mehr dann Störungssignale oder Alarmsignale weitergegeben, wenn der betreffende Speicherplatz den Belegtzustand zeigt.

Die Alarmauswertung AA und die Störungsauswertung AS enthalten jeweils eine Multiplex-Ausgabevorrichtung MX4 und .MXS, über die ein Alarmsignal a oder ein Störungssignal s einer bestimmten Meldeleitung in der Anzeigeeinrichtung zur Einschaltung der jeweils zugehörigen Leuchtdiode AD1 ... ADn bzw. SD1 ... SDn verwendet wird. Um die Anzeige zu stabilisieren, ist jeder Leuchtdiode jeweils ein Flip-Flop AF1 ... AF1 bzw. SF1 ... SFn zugeordnet. Das Alarmsignal wird darüberhinaus einem bistabilen Alarmschalter BAS zugeführt, der in üblicher Weise akustischen Alarm gibt oder die Alarmmeldung an eine übergeordnete Zentrale weiterschaltet.

## Patentansprüche

1. Gefahrenmeldeanlage mit einer Mehrzahl von über Meldeleitungen (L1-Ln) an eine Zentrale (Z) angeschalteten Meldern (M1-Mn), wobei der Zustand der Melder in der Zentrale über Prüfeinrichtungen festgestellt und über eine Auswerteeinrichtung (AA) angezeigt wird, wobei in der Zentrale ein Schreib-Lese-Speicher (SA) zur Speicherung des Belegungszustandes jeder Meldeleitung sowie eine Multiplex-Abfrage-Einrichtung (MX1-MX3, MX7) zur Abfrage der einzelnen Meldelinien und der zugehörigen Speicherplätze (Sp1-Spn) vorgesehen ist und wobei schließlich die abgefragten Meldersignale zusammen mit den abgefragten Speichersignalen über eine Vergleichseinrichtung (VG) geführt und nur dann an die Auswerteeinrichtung weitergeschaltet werden, wenn der zugehörige Speicherplatz als belegt ermittelt wird, dadurch gekennzeichnet, daß am Eingang des Schreib-Lese-Speichers (SP) eine Multiplex-Eingabe-Einrichtung (MX8) vorgesehen ist, welche der Multiplex-Abfrage- einrichtung (MX1, MX2, MX3) nachgeschaltet und über eine Schalteinrichtung (BT) derart angeschaltet ist, daß der momentane Belegungszustand aller Meldeleitungen (L1 bis Ln) feststellbar und automatisch in den Speicher (SP) einschreibbar ist.

2. Gefahrenmeldeanlage nach Anspruch 1, dadurch gekennzeichnet, daß die Vergleichseinrichtung, die Multiplex-Abfrage-Einrichtung und die Multiplex-Eingabe-Einrichtung durch einen Mikrocomputer gebildet werden, dem ein Schreib-Lese-Speicher zugeordnet ist.

3. Gefahrenmeldeanlage nach Anspruch 1 oder 2, dadurch gekennzeichnet, daß der Zustand der einzelnen Speicherplätze (Sp1...Spn) über eine Anzeigevorrichtung (LD1 ... LDn) kontrollierbar ist.

## Revendications

1. Système avertisseur de danger, du type comportant plusieurs avertisseurs (M1-Mn) reliés à un central (Z) par l'intermédiaire de lignes d'avertisseur (L1-Ln), l'état des avertisseurs étant déterminé par le central à l'aide de dispositifs de contrôle et affiché à l'aide d'un dispositif d'évaluation (AA), et une mémoire d'écriture-lecture (SP) étant prévue dans le central (Z) pour mémoriser l'état d'occupation de chaque ligne d'avertisseur, ainsi qu'un dispositif d'interrogation multiplex (MX1₋MX3, MX) pour interroger les diverses lignes d'avertisseur et les emplacements de mémoire associés (Sp1-Spn), alors que les signaux des avertisseurs interrogés sont appliqués, avec les signaux de mémoire interrogés, à un dispositif comparateur (VG) et ne sont transmis au dispositif d'évaluation que si l'emplacement de mémoire associé est déterminé comme étant occupé, caractérisé par le fait qu'à l'entrée de la mémoire d'écriture-lecture (SP) est prévu un dispositif d'introduction multiplex (MX8) qui est monté en aval du dispositif d'interrogation multiplex (MX1, MX2, MX3) et qui est branché de telle manière par l'intermédiaire d'un dispositif de commutation (BT) que l'état momentané d'occupation de toutes les lignes d'avertisseurs (L1 à Ln) est susceptible d'être déterminé et d'être inscrit automatiquement dans la mémoire (SP).

2. Système avertisseur de danger selon la revendication 1, caractérisé par le fait que le dispositif comparateur, le dispositif d'interrogation multiplex et le dispositif d'introduction multiplex sont formés par un micro-ordinateur auquel est associée une mémoire d'écriture-lecture.

3. Système avertisseur de danger selon la revendication 1 ou 2, caractérisé par le fait que l'état des différents emplacements de mémoire (Sp1 ... Spn) est susceptible d'être contrôlé par l'intermédiaire d'un dispositif d'affichage (LD1 ... LDn).

## Claims

1. A danger alarm system comprising a plurality of alarms (M1-Mn) which are connected to a central unit (Z) by means of message lines (L1-Ln), wherein the state of the alarms is ascertained in the central unit by means of testing devices and indicated by means of an analysis device (AA), wherein in the central unit (Z), there are arranged both a write-read-store (SP) for storing the seized state of each message line and a multiplex interrogation device (MX1-MX3, MX) for interrogating the individual message lines and the assigned storage places (Sp1-Spn), and wherein finally the interrogated alarm signal together with the interrogated storage signals are directed via a comparison device (VG) and only passed on to the analysis device when it has been ascertained that the assigned storage place is seized, characterized in that at the input of the write-read-store (SP) there is a multiplex input device (MX8) connected following the multiplex interrogation device (MX1, MX2, MX3) and switched on by means of a switching device (BT) in such manner that the temporary seized state of all message lines (L1 to Ln) can be ascertained and automatically written into the store (SP).

2. A danger alarm system as claimed in claim 1, characterised in that the comparison device, the multiplex interrogation device and the multiplex input device are formed by a microcomputer which is assigned to a write-read-store.

3. A danger alarm system as claimed in claim 1 or 2, characterised in that the state of the individual storage places (Sp1 ... Spn) can be controlled by means of a display device (LD1 ... LDn).
